# EUROPÄISCHE PATENTSCHRIFT

(11) **EP 3 107 735 B1**
(45) Veröffentlichungstag und Bekanntmachung des Hinweises auf die Patenterteilung: **02.05.2018**
(21) Anmeldenummer: 14821534.6
(22) Anmeldetag: 11.12.2014
(51) Int. Cl.: B41F 15/34, B41N 1/24, B41C 1/14, H05K 3/12

(54) **SIEBDRUCKSCHABLONE UND VERFAHREN ZU DEREN BEBILDERUNG**
SCREEN PRINTING STENCIL AND METHOD FOR IMAGING IT
POCHOIR DE SÉRIGRAPHIE ET SON PROCÉDÉ DE RÉALISATION D'IMAGE

(30) Priorität: 20.02.2014 DE 102014002291
(43) Veröffentlichungstag der Anmeldung: 28.12.2016
(73) Patentinhaber: Gallus Ferd. Rüesch AG, 9016 St. Gallen (CH)
(72) Erfinder: BROCKER, Heinz, CH-9100 Herisau (CH); FRICK, Hans-Rudolf, CH-9100 Herisau (CH); ROSENFELDER, Matthias, CH-9036 Grub SG (CH)
(74) Vertreter: Haust, Christof
(86) Internationale Anmeldenummer: PCT/EP2014/077310
(87) Internationale Veröffentlichungsnummer: WO 2015/124230

(56) Entgegenhaltungen:
- DE-A1-102011 016 453
- US-A1- 2013 084 676

## Beschreibung

Die Erfindung betrifft eine Siebdruckschablone mit den oberbegrifflichen Merkmalen von Anspruch 1.

### Stand der Technik

Die industrielle Anwendung von Sieben und Geweben ist aus verschiedenen Fachgebieten bekannt.
Bei der Anwendung im Bereich der Filtration ist die quadratische Maschenform die übliche Ausführungsform. Für die Druckanwendung hat man diese Maschenform übernommen. Mit den verfügbaren Fotoschichten und den bekannten Auftragsverfahren lässt sich eine vernünftige Bildauflösung nur mit einer großen Zahl von "Abstützungen" erreichen. Deshalb werden zunehmend Gewebe mit hohen Maschenzahlen verwendet.

Beim Elektronikdruck werden möglichst dünne Siebe bzw. Gewebe mit möglichst dünnem Draht eingesetzt um einen guten Durchfluss der Pasten zu gewährleisten und um allerfeinste Bildmotive zu ermöglichen.
Bei der Solarzellenbeschichtung, d.h. der Solarzellenmetallisierung, werden ein hoher Pastenauftrag und eine präzise und feine Bildauflösung gefordert. Z.B. zum Auftragen von Leiterbahnen als Stromfinger mit möglichst geringer Abdeckung der Solarzellen, um so einen hohen Wirkungsgrad der Solarzellen sicherzustellen.
Die für den Elektronikdruck verwendeten Siebe bzw. Gewebesorten sind sehr teuer und empfindlich in der Verarbeitung, so dass sie für die Herstellung von Siebdruckplatten für den rotativen Siebdruck kaum geeignet sind. Die fehlende Eignung wird auch dadurch bedingt, dass die Siebgewebe beim Rotationssieb nur in einer Richtung, nämlich der Zylinderlängsachse gespannt werden können, im Flachsiebdruck hingegen jedoch in zwei Dimensionen.

Beim Rotationssiebdruck wird die Farbe durch den hydrodynamischen Druck, welcher bei der Rotation des Siebes und bei angestellter Rakel vor der Rakelbrust entsteht, durch das Sieb transportiert. Konstruktionsbedingt lassen sich nur offene oder halboffene Rakelsysteme einsetzen, so dass der dynamische Druck von vielen Faktoren beeinflusst wird wie Viskosität, Füllmenge und Rotationsgeschwindigkeit. Durch eine Erhöhung der Rotationsgeschwindigkeit oder der Farbmenge kann der hydrodynamische Druck einfach verstärkt werden.
Ein solches Rotationssiebdruckwerk ist beispielsweise in der WO 99/19146 A1 beschrieben.

Als Grundstrukturen für Siebmaterialien werden nach dem Stand der Technik häufig Edelstahlgewebe mit Leinenbindung verwendet. Das Verhältnis von Sieböffnung, Kontaktfläche und Gewebedicke hat sich als geeignet erwiesen. Die Dicke der Struktur, also die Gewebedicke (Ausgangsmaß vor dem Kalandrieren) entspricht in etwa der zweifachen Drahtstärke. Die Grundstruktur wird einem weiteren Schritt in einem Kalandrierprozess bearbeitet und so auf die gewünschte Rohgewebedicke gebracht. Auch wird so eine höhere Glätte des Siebes und damit ein geringerer Sieb- und Rakelverschleiß erreicht. Im sich anschließenden Vernickelungsvorgang wird das Gewebe zwecks einer höheren mechanischen Stabilität und Verschleißfestigkeit verstärkt und die Abstützungspunkte im Bereich der Kreuzungspunkte vergrößert.

Ein Verfahren zur Herstellung solcher Siebmaterialien ist beispielsweise in der EP 0 182 195 A2 beschrieben.

Alternativ zu den gewebten Siebmaterialien werden elektrogeformte Schablonen verwendet.
Auch ist die Verwendung von Metallvliesen, Kunststoffgeweben, Lochblechen, Metallfolien, auch in Kombination miteinander möglich.

Um sicherzustellen, dass Farbpunkte und Farblinien genau gedruckt werden, muss beim Bebildern der Siebmaterialien sichergestellt werden, dass von der Rakelseite der Siebmaterialien zur Bedruckstoffseite der Siebmaterialien linien- oder punktförmige Durchlässe, sog. Farbkanäle durchgehen. Die Farbkanäle dürfen nicht durch die Gewebestränge unterbrochen bzw. blockiert werden. Deshalb werden die Farbkanäle gemäß dem Stand der Technik mit einer Breite ausgeführt, welche einem Mehrfachen des Durchmessers der Gewebestränge (mind. 2 bis 2,5 fach) entspricht. Ein solches Siebmaterial ist in der DE 10 2011 016 453 A1 beschrieben.

Sollen jedoch feine Linien (ca. 10 bis 100 Mikrometer) und Punkte gedruckt werden, wie dies z.B. für Elektronik und Solarzellen erforderlich ist, so dürfen die Farbkanäle nur eine geringe Breite aufweisen.

Um trotzdem einen Farbfluss von der Rakel- auf die Bedruckstoffseite der Siebmaterialien sicherzustellen werden Gewebe mit sehr feiner Webstruktur verwendet. Diese werden häufig aus Strängen mit weniger als 30 Mikrometer Durchmesser gewebt, sodass sich eine Maschenzahl von 300 Mesh (Anzahl Maschen pro 25,4 mm) und mehr realisieren lässt. Derartige feine Siebmaterialien sind teuer in der Herstellung und besitzen eine schlechte Stabilität.
Bei elektrogeformten Schablonen werden die Löcher in der bekannten Sechseck-, Viereck- und Rund-Lochgeometrie besonders fein ausgebildet.

### Aufgabenstellung

Aufgabe der vorliegenden Erfindung ist es, eine Siebdruckschablone zu schaffen welche eine ausreichende Stabilität aufweist und das Drucken von feinsten Linien bzw. Punkten ermöglicht. Weitere Aufgabe ist es, ein Verfahren zu beschreiben, wie eine solche Siebdruckschablone bebildert werden kann.

Gelöst wird diese Aufgabe durch die Siebdruckschablone mit den Merkmalen von Anspruch 1 und durch ein Verfahren gemäß Anspruch 7.

Die erfindungsgemäße Siebdruckschablone besitzt mindestens eine siebartige Gewebelage, insbesondere mit winklig zueinander angeordneten Gewebesträngen als Tragstruktur, wobei die Gewebestränge insbesondere rechtwinklig zueinander angeordnet sind, und eine bebilderte Schablonenschicht. Auch Elektrogeformte Schablonen, z.B. aus Nickel, und Lochbleche oder gelochte Folien, z.B. Edelstahlfolien werden in diesem Zusammenhang als siebartige Gewebelagen angesehen. Die Schablonenschicht und die Gewebelage sind miteinander verbunden, wobei die Gewebelage zumindest teilweise in die Schablonenschicht eingebettet ist. Die Schablonenschicht ist mit Durchlässen versehen, um einen Farbfluss von einer Rakelseite der Siebdruckschablone auf eine Bedruckstoffseite der Siebdruckschablone zu ermöglichen. Erfindungsgemäß besitzt ein jeweiliger Durchlass auf der Bedruckstoffseite der Siebdruckschablone eine kleinere Öffnung, d.h. eine Öffnung kleinerer Breite, als auf der Rakelseite der Siebdruckschablone und bildet so einen von der Rakelseite zur Bedruckstoffseite durchgehenden Kanal als Durchlass für Farbe. Erfindungsgemäß ist die Öffnung des Durchlasses auf der Rakelseite größer als der Durchmesser eines ggfs. beschichteten Gewebestranges. Die Öffnung des Durchlasses auf der Bedruckstoffseite entspricht maximal dem Durchmesser eines ggfs. beschichteten Gewebestranges. Dadurch lassen sich besonders feine Strukturen drucken. Die Öffnung des Durchlasses auf der Bedruckstoffseite kann auch deutlich kleiner sein als der Durchmesser eines ggfs. beschichteten Gewebestranges. Ein jeweiliger Durchlass kann dabei linienförmig mit einer gewissen Erstreckung oder punktförmig sein, um entweder Farblinien oder nur einzelne Punkte drucken zu können. Je nach zu druckendem Bild kommen die Durchlässe dann parallel versetzt, positionsgleich mit oder in einem schrägen Winkel zu den Gewebesträngen zum liegen.

Durch eine derartige Siebdruckschablone wird in vorteilhafter Weise ermöglicht, besonders feine Linien und Punkte drucken zu können. Die kleine Öffnung des Durchlasses auf der Bedruckstoffseite ermöglicht besonders feine Linienbreiten, während die größere Öffnung auf der Rakelseite einen kontinuierlichen Farbfluss sicherstellt, so dass Linien und Punkte mit kontinuierlicher Farbauftragsmenge, d.h. konstanter Linienhöhe, gedruckt werden können.

Ein jeweils derart ausgestalteter Durchlass kann auch als Farbkanal bezeichnet werden.

In vorteilhafter Weiterbildung der erfindungsgemäßen Siebdruckschablone kann ein jeweiliger Durchlass unterschiedlich ausgestaltete Kanalwände aufweisen. So werden schräge und/oder stufenförmige und/oder konvexe und/oder konkave Kanalwände als vorteilhaft erachtet.
In einer besonders vorteilhaften und daher bevorzugten Ausführungsform ist die Gewebelage der Siebdruckschablone als gewebtes Stahlgewebe ausgeführt, insbesondere aus Edelstahl. Alternativ können auch Polyestergewebe Verwendung finden. Weiter vorteilhaft ist es, wenn die Gewebelage mit einer stabilisierenden Metallbeschichtung versehen ist, wobei die Metallbeschichtung insbesondere Nickel enthält. Die Gewebelage kann ggfs. kalandriert sein. Auch eine sehr starke Kalandrierung bis max. der einfachen Drahtdicke kann vorteilhaft sein. Vorteilhafterweise wird die Schablonenschicht durch ein Polymer gebildet, insbesondere durch ein Fotopolymer, d.h. ein lichtsensitives Polymer, was eine besonders einfache Bebilderung ermöglicht.
Die Erfindung betrifft auch ein Verfahren zum Bebildern einer Siebdruckschablone mit mindestens einer siebartigen Gewebelage als Tragstruktur und einer bebilderbaren Schablonenschicht, wobei die Schablonenschicht beim Bebildern mit Durchlässen versehen wird, welche als Farbkanäle bezeichnet werden können, um einen Farbfluss von einer Rakelseite auf eine Bedruckstoffseite der Siebdruckschablone zu ermöglichen. Erfindungsgemäß wird ein jeweiliger Durchlass so ausgebildet, dass dieser eine kleinere Öffnung auf der Bedruckstoffseite als auf der Rakelseite der Siebdruckschablone aufweist. Erfindungsgemäß ist dabei die Breite 1 der Öffnung auf der Rakelseite größer als der Durchmesser (D) eines Gewebestranges (1 > D) und die Breite d der Öffnung auf der Bedruckstoffseite entspricht maximal dem Durchmesser (D) eines Gewebestranges (d ≦ D). Dadurch ergeben sich die obenstehend beschriebenen Vorteile.
In vorteilhafter Weiterbildung des erfindungsgemäßen Verfahrens wird die Schablonenschicht mittels Laser bebildert. Der Laser wird dabei so angesteuert, dass er unterschiedliche Eindringtiefen hat, d.h. unterschiedlich weit unter der Oberfläche der Schablonenschicht wirkt. Durch Laser Bebildern umfasst dabei die zwei Alternativen Aushärten durch Polymerisation und Webrennen der Fotoschicht (ähnlich dem Laserschneiden). Alternativ kann die Schablonenschicht in klassischer Belichtung mittels Verwendung von mehreren Filmmasken bei angepasster Belichtungszeit und -intensität bebildert werden. In einer alternativen Verfahrensvariante wird die Schablonenschicht mit unterschiedlichen Lichtspektren, d.h. mit Licht in unterschiedlichem Wellenlängenbereichen bebildert. Dazu kann die Schablonenschicht aus mehreren Emulsionsschichten unterschiedlicher Empfindlichkeit aufgebaut sein. Auch kann die Schablonenschicht mit speziell ausgestalteten Masken, z.B. einer Filmmaske mit lokal unterschiedlicher Lichtdurchlässigkeit, bebildert werden.

Die beschriebene Erfindung und die beschriebenen vorteilhaften Weiterbildungen der Erfindung, nämlich die unterschiedlich ausgestalteten Kanalwände, stellen auch in Kombination miteinander vorteilhafte Weiterbildungen der Erfindung dar.
Auch für die Filtration werden hochfeine Durchtritte benötigt. So können für Polymermembranen in vorteilhafter Weise wie obenstehend beschriebene Siebschablonen verwendet werden. Deren Verwendung erleichtert das Reinigen und trägt zu einem geringeren Anhaften beim Rückspülen bei.
Hinsichtlich weiterer Vorteile und in konstruktiver und funktioneller Hinsicht vorteilhafter Ausgestaltungen der Erfindung wird auf die Unteransprüche sowie die Beschreibung von Ausführungsbeispielen unter Bezugnahme auf die beiliegenden Figuren verwiesen.

### Ausführungsbeispiel

Die Erfindung soll an Hand beigefügter Figuren noch näher erläutert werden. Einander entsprechende Elemente und Bauteile sind in den Figuren mit gleichen Bezugszeichen versehen. Zugunsten einer besseren Übersichtlichkeit der Figuren wurde auf eine maßstabsgetreue Darstellung verzichtet.

Es zeigen in schematischer Darstellung
- Figur 1:: eine erfindungsgemäße Siebdruckschablone in einer Schnittdarstellung
- Figur 2:: eine Siebdruckschablone in einer Schnittdarstellung gemäß dem Stand der Technik
- Figur 3a-f:: verschiedene Ausführungen von erfindungsgemäßen Siebdruckschablonen
- Figur 4:: eine Draufsicht auf einen Farbkanal
- Figur 5a, b:: Draufsichten von beiden Seiten auf eine Siebdruckschablone mit punktförmigem Durchlass
- Figur 6:: eine Siebdruckschablone in einer Ansicht als Übersichtsdarstellung
- Figur 7:: die Anwendung der Siebdruckschablone als Rotationssiebdrucksieb

Figur 6 zeigt ein flächiges Siebmaterial 10 mit einer Gewebelage 1 gemäß dem Stand der Technik, welches einseitig mit einer Foto-Polymerbeschichtung 2 versehen ist (Direktschablone). In einer nicht dargestellten alternativen Ausführungsform kann eine bereits bebilderte Folie auf die Siebstruktur 10 aufgebracht werden (Indirektschablone). Das vernickelte flächige Siebmaterial 10 ist dabei aus einem Gewebe 1 aufgebaut. Dabei sind verschiedene Gewebeformen möglich, welche auch als Gewebetyp bezeichnet werden.

Derartige Siebmaterialien 10 als auch die erfindungsgemäßen Siebdruckschablonen 10 finden Verwendung im Rotationssiebdruck: In Figur 7 ist ein Sieb 100 mit einem flächigen Siebmaterial 10 in zylindrischer Hülsenform für den rotativen Siebdruck angedeutet. Das Siebmaterial 10 wird dabei durch nicht näher bezeichnete Endstücke in seiner zylindrischen Form gehalten. Im Innern des Siebes 100 befindet sich ein nicht sichtbares Rakel eines Siebdruckwerks, um Farbe durch das Siebmaterial 10 zu pressen. Die Ausrichtung des Rakels kann parallel zur Rotationsachse des Siebes 100 sein. Die Umfangsrichtung U des Siebes 100, in welche dieses beim Drucken rotiert wird, ist dabei mit einem Doppelpfeil angedeutet.

In Figur 1 ist ein Ausschnitt einer erfindungsgemäßen Siebdruckschablone 10 in einem Querschnitt dargestellt. Die Siebdruckschablone 10 besteht aus einer Gewebelage 1, welche zumindest teilweise in einer Schablonenschicht 2 eingebettet ist. Die Gewebelage 1 ist dabei kalandriert. Genauso können gemäß der Erfindung unkalandrierte oder stärker kalandrierte Gewebelagen 1 verwendet werden. Bei der Schablonenschicht 2 kann es sich um ein Fotopolymer handeln. Die Gewebelage 1 wird gebildet durch eine Vielzahl von miteinander verwobenen Gewebesträngen 6. In Figur 1 sind drei Gewebestränge 6 im Querschnitt zu erkennen als auch zwei rechtwinklig dazu verlaufende Gewebestränge 6 in einer Ansicht.

Die Siebdruckschablone 10 besitzt eine Bedruckstoffseite 4 und eine Rakelseite 5. Auf der Rakelseite 5 befindet sich ein Farbvorrat, welcher mittels einer nicht dargestellten Rakel auf die Rakelseite 5 der Siebdruckschablone 10 aufgebracht wird. Durch Durchlässe 3, welche Farbkanäle bilden, gelangt Farbe 30 auf die Bedruckstoffseite 4 der Siebdruckschablone 10 und gelangt dort in Kontakt mit einem Bedruckstoff 20. Um einen Bedruckstoff 20 in hoher Qualität mit Farbe 30 bedrucken zu können, ist ein guter Farbfluss F durch die Durchlässe 3 der Siebdruckschablone 10 erforderlich. Um besonders feine Punkte und Farblinien 30 auf einen Bedruckstoff 20 aufdrucken zu können, d.h., um eine besonders kleine druckbare Linienbreite a zu realisieren, muss die bedruckstoffseitige 4 Öffnung 9 der Siebdruckschablone 10 eine geringe Breite aufweisen.

Dazu haben die Durchlässe 3 der Siebdruckschablone 10 die nachfolgend beschriebene Ausgestaltung: Die Öffnung 9 ist auf der Rakelseite 5 mit einer Breite 1 größer als auf der Bedruckstoffseite 4, wo die Öffnung eine Breite d aufweist. Es gilt also d < 1. Auch ist die Breite 1 der rakelseitigen Öffnung 9 größer als der Durchmesser D eines beschichteten Gewebestrangs 6. Die Breite d der bedruckstoffseitigen Öffnung ist hingegen kleiner als der Durchmesser D eines beschichteten Gewebestranges. Es gilt also 1 > D > d. Aufgrund dieser Ausgestaltung ist sichergestellt, dass der Farbfluss von Farbe 30 von der Rakelseite 5 auf die Bedruckstoffseite 4 zwischen den Kanalwänden 8 und dem Gewebestrang 6 hindurch besonders sicher und kontinuierlich erfolgen kann.

Um die Unterschiede zwischen einer erfindungsgemäßen Siebdruckschablone 10, wie in Figur 1 dargestellt, und einer Siebdruckschablone gemäß dem Stand der Technik herauszustellen, wird durch Figur 2 eine Siebdruckschablone 10 gemäß dem Stand der Technik veranschaulicht. Solche bekannten Siebdruckschablonen besitzen recht breite, über ihre Erstreckung konstant breite Durchlässe 3 als Farbkanal. Dadurch ist zwar sichergestellt, dass ein guter Farbfluss F vorliegt. Allerdings ist die druckbare Linienbreite a eingeschränkt, so dass nur relativ breite Farblinien 30 auf einen Bedruckstoff 20 aufgedruckt werden können. Die druckbare Linienbreite a ergibt sich dabei aus der bedruckstoffseitigen Breite d der Öffnung 9 des Durchlasses 3, welche in etwa der Breite 1 der rakelseitigen Öffnung 9 entspricht. Es gilt also d ≈ 1. Die Breite 1 der rakelseitigen Öffnung 9 ist dabei ein Vielfaches des Durchmessers D eines beschichteten Gewebestrangs. Es gilt also 1 >> D.

Während in dem Ausführungsbeispiel der Siebdruckschablone 10 gemäß Figur 1 die Kanalwände 8 des Durchlasses 3 eine schräge Ausgestaltung aufweisen, sind in den Figuren 3a bis 3f alternative Geometrieformen der Kanalwände 8 dargestellt, welche ebenfalls als vorteilhaft erachtet werden. So sind die Kanalwände 8 in der Ausführung gemäß Figur 3a konkav ausgestaltet. In der Ausführungsvariante gemäß Figur 3b sind die Kanalwände 8 konvex ausgestaltet. In der Variante gemäß Figur 3c sind die Kanalwände 8 , wie auch in der Ausführung gemäß Figur 1, im Wesentlichen schräg ausgestaltet, besitzen jedoch im bedruckstoffseitigen Endbereich des Durchlasses 3 eine rechtwinklig zur Oberfläche der Siebdruckschablone 10 verlaufende Formgebung. Die Kanalwände 8 in der Ausgestaltung gemäß Figur 3d haben eine stufige bzw. stufenförmige Geometrie. Auch können die Kanalwände 8 mehr als die nur eine in Figur 3 dargestellte Stufe aufweisen. Wie in Figur 3e dargestellt, können die Kanalwände 8 auch die Form einer freien Formlinie aufweisen, d.h. eine recht beliebige Geometrie. Wie in Figur 3f dargestellt, ist jedoch auch die Kombination unterschiedlicher Kanalwandausgestaltungen für die beiden Kanalwände 8 denkbar. So können insbesondere die in den Figuren 1 und 3a bis 3e dargestellten Geometrievarianten miteinander kombiniert werden.

Figur 4 zeigt eine Draufsicht auf einen Durchlass 3 von der Rakelseite 5. Der Durchlass ist dabei als linienförmiger Farbkanal 3 ausgeführt, zum Drucken einer Linie.
In Figur 5 hingegen sind Draufsichten auf eine Siebdruckschablone 10 mit einem punktförmigen Durchlass 3 von beiden Seiten der Siebdruckschablone dargestellt: in Fig. 5a die bedruckstoffseitige 4 Sicht und in Fig. 5b die rakelseitige 5 Sicht. Dank punktförmiger Durchlässe 3 mit bedruckstoffseitigem Durchmesser d lassen sich feine Punkte mit einem Durchmesser a drucken.

### Bezugszeichenliste

- 1: Gewebelage
- 2: Schablonenschicht
- 3: Durchlass als Farbkanal
- 4: Bedruckstoffseite
- 5: Rakelseite
- 6: Gewebestrang
- 7: Beschichtung
- 8: Kanalwand
- 9: Öffnung in Schablonenschicht
- 10: Siebdruckschablone
- 20: Bedruckstoff
- 30: Farbe (Farblinie, Farbpunkt)

- 100: Rotationssiebdrucksieb

- a: Druckbare Linienbreite (Farblinienbreite bzw. Farbpunktdurchmesser)
- d: Breite der bedruckstoffseitigen Öffnung
- 1: Breite der rakelseitigen Öffnung

- D: Durchmesser Gewebestrang
- U: Umfangsrichtung
- F: Farbfluss

## Patentansprüche

1. Siebdruckschablone (10), mit mindestens einer siebartigen Gewebelage (1) als Tragstruktur, mit insbesondere winklig zueinander angeordneten Gewebesträngen, (6) und mit einer bebilderten Schablonenschicht (2), wobei die Schablonenschicht (2) und die Gewebelage (1) miteinander verbunden sind und wobei die Schablonenschicht (2) mit Durchlässen (3) versehen ist,
wobei,
ein jeweiliger Durchlass (3) auf der Bedruckstoffseite (4) der Siebdruckschablone (10) eine kleinere Öffnung (9) als auf der Rakelseite (5) der Siebdruckschablone (10) aufweist und einen durchgehenden Kanal bildet, wobei die Breite 1 der Öffnung (9) auf der Rakelseite (5) größer als der Durchmesser (D) eines Gewebestranges (6) ist (1>D) und die Breite d der Öffnung (9) auf der Bedruckstoffseite (4) maximal dem Durchmesser (D) eines Gewebestranges (6) entspricht (d ≤ D).

2. Siebdruckschablone nach Anspruch 1,
**dadurch gekennzeichnet,**
**dass** ein jeweiliger Durchlass (3) einen linienförmigen oder punktförmigen Farbkanal bildet.

3. Siebdruckschablone nach einem der vorangehenden Ansprüche,
**dadurch gekennzeichnet,**
**dass** ein jeweiliger Durchlass (3) mindestens eine schräge und/oder eine stufenförmige und/oder eine konvexe und/oder eine konkave Kanalwand (8) aufweist.

4. Siebdruckschablone nach einem der vorangehenden Ansprüche,
**dadurch gekennzeichnet,**
**dass** die Gewebelage (1) als Stahlgewebe ausgeführt ist, insbesondere aus Edelstahl.

5. Siebdruckschablone nach einem der vorangehenden Ansprüche,
**dadurch gekennzeichnet,**
**dass** die Gewebelage mit einer Metallbeschichtung (7) versehen ist, wobei die Metallbeschichtung insbesondere Nickel enthält.

6. Siebdruckschablone nach einem der vorangehenden Ansprüche,
**dadurch gekennzeichnet,**
**dass** die Schablonenschicht (2) durch ein Polymer, insbesondere ein Fotopolymer, gebildet wird.

7. Verfahren zum Bebildern einer Siebdruckschablone (10) zur Herstellung einer Siebdruckschablone nach Anspruch 1 mit mindestens einer siebartigen Gewebelage (1) als Tragstruktur und einer bebilderbaren Schablonenschicht (2), wobei die Schablonenschicht (2) und die Gewebelage (1) miteinander verbunden sind und wobei die Schablonenschicht (2) beim Bebildern mit Durchlässen (3) versehen wird, um einen Farbfluss (F) von einer Rakelseite (5) auf eine Bedruckstoffseite (4) der Siebdruckschablone (10) zu ermöglichen, wobei ein jeweiliger Durchlass (3) ausgebildet wird mit einer kleineren Öffnung (9) auf der Bedruckstoffseite (4) als auf der Rakelseite (5) der Siebdruckschablone (10), so dass die Breite 1 der Öffnung (9) auf der Rakelseite (5) größer als der Durchmesser (D) eines Gewebestranges (6) ist (1 > D) und die Breite d der Öffnung (9) auf der Bedruckstoffseite (4) maximal dem Durchmesser (D) eines Gewebestranges (6) entspricht (d ≦ D).

8. Verfahren zum Bebildern einer Siebdruckschablone nach Anspruch 7,
**dadurch gekennzeichnet,**
**dass** die Schablonenschicht (2) direkt mittels einem Laser oder durch Belichten mit unterschiedlichen Lichtspektren oder mittels mehrerer unterschiedlicher Filmmasken bei abgestimmter Belichtung oder mit einer speziell ausgestalteten Filmmaske bebildert wird.

## Claims

1. Printing screen (10) comprising at least a screen-like fabric layer (1) as a carrier structure, in particular including threads of fabric (6) arranged at an angle relative to one another, and an imaged stencil layer (2) connected to the fabric layer (1) and provided with passages (3),
a respective passage (3) having a smaller opening (9) on the printing material side (4) of the printing screen (10) than on the squeegee side (5) of the printing screen (10) and forming a continuous channel,
wherein the width 1 of the opening (9) on the squeegee side (5) is greater than the diameter (D) of a thread of fabric (6) (1>D) and wherein the width d of the opening (9) on the printing material side (4) at the maximum corresponds to the diameter (D) of a thread of fabric (6) (d ≤ D).

2. Printing screen according to claim 1,
**characterized in**
**that** a respective passage (3) forms a line-shaped or dot-shaped ink channel.

3. Printing screen according to any one of the preceding claims,
**characterized in**
**that** a respective passage (3) has at least one channel wall (8) that is angled and/or stepped and/or convex and/or concave.

4. Printing screen according to any one of the preceding claims,
**characterized in**
**that** the fabric layer (1) is embodied as a steel fabric, in particular a stainless steel fabric.

5. Printing screen according to any one of the preceding claims,
**characterized in**
**that** the fabric layer is provided with a metal coating (7), the metal coating in particular containing nickel.

6. Printing screen according to any one of the preceding claims,
**characterized in**
**that** the stencil layer (2) is formed by a polymer, in particular a photopolymer.

7. Method for imaging a printing screen (10) to manufacture a printing screen according to claim 1, the printing screen (10) comprising at least a screen-like fabric layer (1) as a carrier structure and an imageable stencil layer (2), the stencil layer (2) and the fabric layer (1) connected to one another and the stencil layer (2) provided with passages (3) in an imaging process to provide an ink flow (F) from a squeegee side (5) to a printing material side (4) of the printing screen (10), wherein a respective passage (3) is formed to have a smaller opening (9) on the printing material side (4) than on the squeegee side (5) of the printing screen (10), causing the width 1 of the opening (9) on the squeegee side (5) to be greater than the diameter (D) of a thread of fabric (6) (1 > D) and the width d of the opening (9) on the printing material side (4) at the maximum corresponds to the diameter (D) of a fabric thread (6) (d ≤ D).

8. Method for imaging a printing screen according to claim 7,
**characterized in**
**that** the stencil layer (2) is imaged directly using a laser or by exposure to different spectrums of light or by means of a number of different photographic screens with an adapted exposure or by means of a specifically embodied photographic screen.

## Revendications

1. Pochoir de sérigraphie (10), avec au moins une couche de tissu perforée (1) en tant que structure portante, avec des brins de tissu disposés en particulier en formant en angle droit entre eux et avec une couche de pochoir (2) exposée à la lumière, la couche de pochoir (2) et la couche de tissu (1) étant reliées ensemble et la couche de pochoir (2) étant munie de passages (3),
un passage respectif (3) formant sur la face de substrat imprimé (4) du pochoir de sérigraphie (10) une plus petite ouverture (9) que sur la face de raclage (5) du pochoir de sérigraphie (10) et formant un canal de passage, la largeur de l'ouverture (9) sur la face de raclage (5) étant supérieure au diamètre (D) d'un brin de tissus (6) (1>1) et la largeur de l'ouverture (9) correspondant sur la face imprimée (4) au maximum au diamètre (D) d'un brin de tissu (6) (d ≤ D).

2. Pochoir de sérigraphie selon la revendication 1,
**caractérisé en ce**
**qu'**un passage respectif (3) forme un canal d'encrage en forme de ligne ou de point.

3. Pochoir de sérigraphie selon la revendication 1,
**caractérisé en ce**
**qu'**un passage respectif (3) présente au moins une paroi de canal (8) concave et/ou convexe et/ou inclinée et/ou étagée.

4. Pochoir de sérigraphie selon l'une des revendications précédentes,
**caractérisé en ce**
**que** la couche de tissu (1) est réalisée comme un tissu en acier, en particulier en acier inoxydable.

5. Pochoir de sérigraphie selon l'une des revendications précédentes,
**caractérisé en ce**
**que** la couche de tissu est munie d'un revêtement métallique (7), le revêtement métallique contenant en particulier du nickel.

6. Pochoir de sérigraphie selon l'une des revendications précédentes,
**caractérisé en ce**
**que** la couche de pochoir (2) est formée par un polymère en particulier un photopolymère.

7. Procédé pour l'illumination d'un pochoir de sérigraphie (10) pour la fabrication d'un pochoir de sérigraphie selon la revendication 1, avec au moins une couche de tissu en forme de pochoir (1) en tant que structure porteuse et une couche de pochoir pouvant être illuminée (2), la couche de pochoir (2) et la couche de tissu (1) étant reliées ensemble et la couche de pochoir (2) étant munie de passages (3) pour l'illumination pour permettre un flux d'encre (F) d'une face de raclage (5) à une face de substrat imprimé du pochoir de sérigraphie, un passage respectif (3) étant réalisé avec une plus petite ouverture (9) sur la face de substrat imprimée (4) que sur la face de raclage (5) du pochoir de sérigraphie (10), de sorte que la largeur de l'ouverture (9) sur la face de raclage (5) est supérieure au diamètre (D) d'un brin de tissus (6) (1>1) et la largeur de l'ouverture (9) correspond sur la face imprimée (4) au maximum au diamètre (D) d'un brin de tissus (6) (d≤D).

8. Procédé pour l'illumination d'un pochoir de sérigraphie selon la revendication 7,
**caractérisé en ce**
**que** la couche de sérigraphie (2) est directement illuminée par un laser ou par illumination avec des spectres lumineux différents ou au moyen de plusieurs masques de film différents en cas d'illumination concertée ou avec un masque de film conçu spécialement.
